# EUROPÄISCHE PATENTSCHRIFT

(11) **EP 0 698 144 B1**
(45) Veröffentlichungstag und Bekanntmachung des Hinweises auf die Patenterteilung: **19.08.1998**
(21) Anmeldenummer: 94917581.4
(22) Anmeldetag: 06.05.1994
(51) Int. Cl.: E01B 7/12

(54) **HERZSTÜCKSPITZE**
CROSSING NOSE
POINTE DE COEUR DE CROISEMENT

(30) Priorität: 10.05.1993 DE 4315559
(43) Veröffentlichungstag der Anmeldung: 28.02.1996
(73) Patentinhaber: BWG Butzbacher Weichenbau GmbH, D-35510 Butzbach (DE)
(72) Erfinder: BENENOWSKI, Sebastian, D-35510 Butzbach (DE); KAIS, Alfred, D-35423 Lich-Eberstadt (DE); NUDING, Erich, D-73434 Aalen (DE)
(74) Vertreter: Stoffregen, Hans-Herbert, Dr. Dipl.-Phys.
(86) Internationale Anmeldenummer: EP9401438
(87) Internationale Veröffentlichungsnummer: WO9426976

(56) Entgegenhaltungen:
- EP-A- 0 495 160
- WO-A-94/02682
- CH-A- 456 667
- US-A- 2 533 929

## Beschreibung

Die Erfindung bezieht sich auf eine Herzstückspitze, die mit ihrer Unterseite zwischen Flügelschienen auf einer Unterlage wie Gleitstuhl beweglich angeordnet ist und bei an einer der Flügelschienen anliegender Stellung bzw. Endstellung vorzugsweise mittels zumindest einer von einem Verschlußteil geführt aufgenommenen Verschlußklammer verriegelbar ist.

Die bekannten beweglichen Herzstückspitzen werden auf einem Gleitstuhl zwischen ihren Endstellungen hin und her bewegt, um sodann verriegelt zu werden, wenn sie an einer Flügelschiene anliegen. Durch das Verschieben auf dem Gleitstuhl bedingt ist es erforderlich, daß eine häufige Überprüfung und Wartung erforderlich ist. Insbesondere sind häufig Schmierarbeiten erforderlich, wobei der Schmierstoff selbst zu einer Umweltbelastung führen kann; vgl. "Die Eisenbahnschiene", Verlag von Wilhelm Ernst & Sohn, Berlin, München, Düsseldorf, 1977, Seiten 336 und 337.

Der vorliegenden Erfindung liegt das Problem zugrunde, eine Herzstückspitze der eingangs beschriebenen Art so weiterzubilden, daß eine Reduzierung der Wartung möglich ist, ohne daß konstruktiv aufwendige Maßnahmen oder besondere Materialien für Unterlage und Herzstückspitze erforderlich sind.

Erfindungsgemäß wird die Aufgabe dadurch gelöst, daß die Herzstückspitze in ihren an den Flügelschienen anliegenden Stellungen auf der Unterlage abgestützt und zwischen den an den Flügelschienen anliegenden Stellungen beabstandet zur Unterlage angeordnet ist.

Erfindungsgemäß wird vorgeschlagen, daß die Herzstückspitze nur in den Endstellungen, also in den verriegelten Zuständen, auf der Unterlage wie Gleitstuhl abgestützt ist, wohingegen beim Verschieben von der einen zu der anderen Endstellung eine Beabstandung zu der Unterlage erfolgt. Hieraus resultiert eine Wartungsreduzierung unter gleichzeitiger Einsparung von Schmiermitteln.

Zwar war es z.B. gemäß der US 2,533,929 bereits nahezu 50 Jahre bekannt, Weichenzungen während ihres Verstellens zu einer Unterlage wie Gleitstuhl zu beabstanden, ohne daß ein entsprechender Vorschlag für Herzstückspitzen zur Anwendung gelangte. Aus der EP 0 495 160 A1 ist ebenfalls ein sich allein auf Zungenschienen beziehender Vorschlag bekannt, um diese beim Verstellen mittels einer Wippe anheben zu können.

Eine Weiterbildung der Erfindung sieht vor, daß fußseitig von der Herzstückspitze mittelbar oder unmittelbar ein Element ausgeht, das einen sich entlang oder in etwa entlang der Mittelachse der Herzstückspitze erstreckenden Vorsprung aufweist, und daß das Element mit einem Rollenelement wechselwirkt, dessen Mittelachse in oder in etwa in einer zwischen den Flügelschienen verlaufenden Symmetrieebene verläuft. Dabei kann das Element rollenelementseitig eine Fläche aufweisen, die aus zwei äußeren konkav verlaufenden Abschnitten und einem mittleren vorzugsweise plateauartigen Abschnitt zusammengesetzt ist, der den Vorsprung bildet.

Durch das Zusammenwirken der Elemente wird die Herzstückspitze dann angehoben und somit zur Unterlage beabstandet, wenn der Vorsprung bzw. dessen Flanken über das Rollenelement gleitet.

Um stoßartige Bewegungen auszuschließen, die zu einem Verschleiß führen könnten, ist des weiteren vorgesehen, daß die Krümmungsradien der äußeren Abschnitte zumindest in dem Bereich der an den mittleren Abschnitt angrenzt, dem oder in etwa dem Krümmungsradius des Rollenelementes entsprechen.

Selbstverständlich besteht auch die Möglichkeit, das Rollenelement und das von der Herzstückspitze ausgehende Element auszutauschen.

Das Rollenelement ist vorzugsweise auf zumindest zwei Federelementen unterschiedlicher Kennlinien abgestützt ist, wobei das eine Federelement eine im wesentlichen konstante Steifigkeit und das andere Federelement eine veränderliche Steifigkeit aufweist und die Federelemente derart mechanisch miteinander gekoppelt sind, daß bei durch die Herzstückspitze belastetem Rollenelement jedes Federelement einen wirksamen Federweg aufweist. Insbesondere zeichnet sich die Erfindung dadurch aus, daß sich die Federelemente auf gegenüberliegenden Seiten eines Trägerelementes erstrecken und über ein Verbindungselement wie Schraube abstandsveränderbar zueinander einstellbar sind, daß das eine Dämpfung bewirkende Federelement mit der veränderlichen Steifigkeit auf der der Herzstückspitze abgewandten Seite des Trägerelementes verläuft, daß das Federelement mit der veränderlichen Steifigkeit bei unbelastetem Rollenelement derart durch das Verbindungselement gegen das Tragelement angezogen ist, daß eine Federwirkung ausgeschlossen oder im wesentlichen ausgeschlossen ist, und daß bei belastetem Rollenelement jedes der Federelemente übliche zusätzliche Be- und Entlastungen des Rollenelementes aufnehmende Federweglängen aufweist.

Bei den Federelementen handelt es sich einerseits um eine Tragfeder und andererseits um eine Dämpfungsfeder, wobei zumindest letztere, vorzugsweise jedoch beide Elastomerfedern sind. Die Dämpfungsfeder weist dabei eine Steifigkeit auf, die vorzugsweise zehnmal kleiner als die der Tragfeder ist.

Beim Vorspannen der Federelemente, also dann, wenn das Rollenelement nicht belastet ist, wird die Dämpfungsfeder auf Block oder nahezu auf Block eingestellt, um sodann bei durch die Herzstückspitze belastetem Rollenelement in eine Arbeitsstellung zu gelangen (Arbeitspunkt), die es ermöglicht, daß bei üblichen Be- und Entlastungen des Rollenelementes durch auf dieses einwirkender Herzstückspitze der Vorspannungspunkt, also die Blockstellung nicht erreicht wird.

Im Arbeitspunkt erfolgt durch die Dämpfungsfeder eine Federung und damit Dämpfung in beiden Richtungen, so daß ein Aufschlagen der Herzstückspitze auf eine Unterlage wie Gleitstuhl ausgeschlossen wird. Gleichzeitig wird aufgrund der Dämpfungseigenschaften der Dämpfungsfeder ein schneller Schwingungsabbau in der Herzstückspitze selbst hervorgerufen.

Durch die Steifigkeit der Tragfeder wird die Arbeitsstellung der Rollenelemente vorgegeben, das heißt das Niveau, auf dem die Herzstückspitze zu ruhen kommt.

Sofern das den Vorsprung aufweisende Element mittelbar oder unmittelbar von der Herzstückspitze ausgeht, wird dieses vorzugsweise durch einen quaderförmigen Abschnitt von Verschlußklammeraufnahmen mit der Herzstückspitze verbindenden Halterungen gebildet.

Selbstverständlich besteht auch die Möglichkeit, die Herstückspitzenunterseite nur mit einem oder mehrere Rollenelemente wechselwirken zu lassen, um die erfindungsgemäße Lehre zu realisieren.

Ein weiterer Lösungsvorschlag sieht vor, daß unterhalb der Herzstückspitze zumindest eine diese abstützende Wippe angeordnet ist, dessen Drehachse in oder in etwa in zwischen den Flügelschienen verlaufender Symmetrieebene liegt. Dabei weist die Wippe einen geradlinigen oder gewinkelten Balken mit symmetrisch zur Drehachse angeordneten und mit der Herzstückspitzenunterseite wechselwirkenden, im Durchmesser gleichgroßen Rollen auf.

Sofern der Herzstückspitze zwei oder mehrere Wippen zugeordnet sind, sollten bei gleichen Abmessungen dieser deren Drehachsen in äquidistanten Abständen zueinander bzw. zu den innenliegenden Längsrändern der Flügelschienen verlaufen, betrachtet in einer Ebene senkrecht zu den Drehachsen.

Durch die erfindungsgemäßen Maßnahmen rollt die Herzstückspitze auf den Rollenelementen bei deren Verschieben ab, wobei ein Verschwenken während des Bewegens von einer Endstellung in die andere Endstellung mit dem Ergebnis erfolgt, daß die Herzstückspitze zur Unterlage beabstandet ist.

Insbesondere liegt die Herzstückspitze bei an einer der Flügelschienen anliegender Stellung auf dem der Flügelschiene naheliegenden Rollenelement auf und berührt mit ihrem der Flügelschiene abgewandten Längsrand das andere Rollenelement.

Die Abmessungen der Wippe zu denen der Herzstückspitze und deren Verschiebe- und Hubweg gehorcht dabei der nachstehenden Beziehung mit $\text{S = B - 2L + 2X}$ wobei
- S =: Stellweg der Herzstückspitze,
- B =: Herzstückspitzenbreite,
- L =: Abstand Drehachse der Wippe zur Achse des Rollenelementes,
- X =: dem Abstand zwischen dem Längsrand der Herstückspitzenunterseite und einer von der Achse der Rolle ausgehenden und eine gedachte Verlängerung der Unterseite der Herzstückspitze schneidenden Normalen,
- H =: Hubhöhe der Herzstückspitze.

Ein weiterer Vorschlag der Erfindung sieht vor, daß die Verschlußklammer vorzugsweise in Längsrichtung der Herzstückspitze verschiebbar von einer mit der Herzstückspitze verbundenen Verschlußklammeraufnahme ausgeht, daß von der Verschlußklammer zumindest ein Rollenelement ausgeht, das von einem das Verschlußstück durchsetzenden, senkrecht oder nahezu senkrecht zur Herzstückspitzenlängsachse verschiebbaren Schiebeelement erfaßbar ist, und daß das Rollenelement auf einer parallel oder in etwa parallel zur Verschieberichtung des Schiebeelementes verlaufenden Auflage abstützbar ist, die ihrerseits ortsfest zum Verschlußstück angeordnet ist oder von diesem ausgeht. Dabei ist bei verriegelter Herzstückspitze das Rollenelement in einer von dem Schiebeelement und der Auflage zumindest bereichsweise begrenzten Aufnahme gehalten, so daß ein sicheres Anliegen der Herzstückspitze an einer der Flügelschienen gewährleistet ist.

Um sicherzustellen, daß beim Verschieben von einer Endstellung in die andere Endstellung ein Anheben der Herzstückspitze von der Unterlage erfolgt, ist vorgesehen, daß beim Verschieben der Herzstückspitze das Rollenelement von einem rampenförmigen Abschnitt des Schiebeelementes erfaßt und angehoben wird.

Das Rollenelement selbst geht vorzugsweise von einem unterhalb einer der Flügelschienen zugeordneter Verschlußschiene verlaufenden Schenkel der Verschlußklammer aus. Insbesondere ist vorgesehen, daß von dem Schenkel zwei Rollenelemente ausgehen und daß jeweils ein Rollenelement im Endbereich des Schenkels angeordnet ist. Dabei ist bei verriegelter Herzstückspitze jedes der Rollenelemente in von Abschnitten des Schiebeelementes und der Auflage wie Laufbahn gebildeten Aufnahmen festgelegt.

Weitere Einzelheiten, Vorteile und Merkmale der Erfindung ergeben sich nicht nur aus den Ansprüchen, den diesen zu entnehmenden Merkmalen -für sich und/oder in Kombination-, sondern auch aus der nachfolgenden Beschreibung der der Zeichnung zu entnehmenden bevorzugten Ausführungsbeispiele.

Es zeigen:
- Fig. 1: eine in einer ersten Endstellung verriegelte Herzstückspitze mit Verriegelungseinrichtung,
- Fig. 2: die Verriegelungseinrichtung nach Fig. 1, jedoch in einer die Herzstückspitze in einer zweiten Endstellung verriegelnden Position,
- Fig. 3: eine zweite Ausführungsform zum Verriegeln einer Herzstückspitze,
- Fig. 4: eine vergrößerte Darstellung der Verriegelungseinrichtung nach Fig. 3,
- Fig. 5: ein Detail der Verriegelungseinrichtungen nach den Fig. 1 - 4,
- Fig. 6: rein prinzipiell eine in einer Endlage befindliche Herzstückspitze mit mit dieser wechselwirkenden Wippe,
- Fig. 7: die Wippe nach Fig. 6 bei zwischen Endstellungen befindlicher Herzstückspitze,
- Fig. 8: die Herzstückspitze nach den Fig. 6 und 7, jedoch in der zweiten Endstellung, und
- Fig. 9: Erläuterungen von Dimensionierungen zwischen Herzstückspitze und Wippe.

In den Figuren, in denen grundsätzlich gleiche Elemente mit den gleichen Bezugszeichen versehen sind, sind Vorschläge für bewegliche Herzstückspitzen (10) dargestellt, wobei die Herzstückspitze (10) während des Verschiebens von einer ersten Endstellung, in der die Herzstückspitze an einer Flügelschiene (12) anliegt, in eine zweite Endstellung, in der die Herzstückspitze an einer Flügelschiene (14) anliegt, zu einer nicht dargestellten Unterlage wie Gleitstuhl beabstandet ist. Durch die erfindungsgemäßen Vorschläge wird sichergestellt, daß die Herzstückspitze (10) allein in den Endstellungen auf der Unterlage aufliegt, jedoch während der Bewegung zu dieser beabstandet ist.

Um dies nach dem Ausführungsbeispiel der Fig. 1 und 2 zu ermöglichen, werden die Herzstückspitze (10) verriegelnde Verriegelungseinrichtungen nachstehenden Aufbaus benutzt.

Über Verbindungsbleche (16) und (18) sind mit der Herzstückspitze (10) Verschlußklammeraufnahmen (20) und (22) verbunden, von denen jeweils um eine parallel zur Längsachse der Herzstückspitze verlaufende Achsen (24) und (26) drehbare Klammern (28) und (30) ausgehen, die Verschlußstücke (32) und (34) durchsetzen, die von den Flügelschienen (12) und (14) zugeordneten Verschlußschienen (36) bzw. (38) oder anderen Befestigungen ausgehen. Die Klammern (28) und (30) sind außerdem in Längsrichtung der Verschlußschienen (36) verschiebbar.

Von den Verschlußstücken (32) und (34) wird ferner ein Schieber (40) aufgenommen, durch den die Verschlußklammern (28) und (30) erfaßt werden, um die Herzstückspitze (10) von der einen in die andere Endstellung zu verschieben und gleichzeitig während des Verschiebens von dem Gleitstuhl abzuheben. Auch geht von den Verschlußstücken (32), (34) eine als Laufbahn zu bezeichnende Auflage (42) ortsfest aus.

Die Klammern (28) und (30) besitzen jeweils einen sich unterhalb der Verschlußschiene (36) bzw. (38) erstreckenden Schenkel (44) bzw. (46), der in seinen Endbereich Rollen (48), (50) bzw. (52), (54) aufweist, die einerseits auf der Laufbahn (42) entlangrollen und andererseits von dem Schieber (40) erfaßt werden.

Da der Schieber (40) vorzugsweise aus zwei parallel zueinander verlaufenden Schenkeln besteht, zwischen denen die Laufbahn (42) verläuft, weisen die Rollenelemente (48), (50), (52), (54) Rollen mit unterschiedlichen Durchmessern auf, um stets eine rollende Bewegung sicherzustellen.

Um das Verschieben des Schiebers (40) weitgehend reibungsfrei zu gestalten, ist der Schieber (40) auf Rollen (56) und (58) abgestützt, die an der Auflage (42) gelagert sind. Um ein unkontrolliertes Anheben des Schiebers (40) auszuschließen, liegen an der Oberseite des Schiebers (40) Rolien (60) und (62) an, die von den Verschlußstücken (32), (34) ausgehen.

Wie die Fig. 1 und 2 verdeutlichen, weist der Schieber (40) kanalartige und in entgegengesetzte Richtungen verlaufende Aufnahmen (64), (66) bzw. (68), (70) für die Rollen (48) und (50) bzw. (52) und (54) auf, wobei die Kanäle (64), (66), (68) und (70) jeweils von unteren rampenförmigen Flanken begrenzt sind, die die Bezugszeichen (72), (74), (76) und (78) aufweisen.

Die Laufbahn (42) weist in ihrem äußeren Rand den Rollen (48) und (54) angepaßte Aufnahmen (80) und (82) auf, in der das Rollenelement (48) (Fig. 1) bzw. (54) (Fig. 2) festgelegt ist, wenn die Herzstückspitze (10) an der Flügelschiene (12) (Fig. 1) bzw. Flügelschiene (14) (Fig. 2) anliegt und verriegelt wird.

Wie insbesondere die Detaildarstellung der Fig. 5 verdeutlicht, ist dann, wenn die Herzstückspitze (10) an der Flügelschiene (12) verriegelt anliegt, das Rollenelement (48) in der im Schnitt kreisabschnittförmigen Aufnahme (82) eingebracht und wird in dieser durch einen horizontal verlaufenden Abschnitt (54) des Schiebers (40) gesichert, so daß ein unkontrolliertes Herausgleiten augeschlossen ist.

Soll nun die Herzstückspitze (10) von der Flügelschiene (12) entfernt und an die Flügelschiene (14) angelegt werden, so wird der Schieber (40) in den Ausführungsbeispielen nach rechts verschoben, wodurch einerseits das Rollenelement (45) freigegeben und andererseits dieses von der Schräge (72) erfaßt und in die kanalförmige Aufnahme (64) verschoben wird. Gleichzeitig wird der Schenkel (44) der Klammer (30) und damit die Herzstückspitze (10) angehoben. Während dieses Verschiebens gleitet die Rolle (50) aus dem Kanal (66) heraus, der erwähntermaßen geneigt verläuft, und zwar derart, daß bei an der Flügelschiene (14) anliegender Stellung der Herzstückspitze (10) diese wieder abgesenkt wird und auf den nicht dargestellten Unterlagen wie Gleitstühlen, die vor bzw. hinter den Verriegelungseinrichtungen angeordnet sind, aufliegt. Die Rolle (50) kann dann zusätzlich an einem Abschnitt (86) der Laufbahn (42) anliegen.

Entsprechend werden die Rollen (52) und (54) -selbstverständlich im umgekehrten Sinnverschoben und festgelegt.

Das Ausführungsbeispiel der Fig. 3 unterscheidet sich von dem der Fig. 1 und 2 dahingehend, daß das Anheben der Herzstückspitze (10) nicht bzw. nicht nur über von den Verschlußklammeraufnahmen (20), (22) ausgehende Klammern (88) und (90) erfolgt, sondern iiber ein mit der Herzstückspitze (10) verbundenes und einen Vorsprung (92) aufweisendes quaderförmiges Element (94), das mit einem elastisch gelagerten Rollenelement (96) in nachstehend beschriebener Weise wechselwirkt.

Abweichend von dem Ausführungsbeispiel der Fig. 1 und 2 weist ein im wesentlichen horizontal verlaufender Schenkel (98) bzw. (100) der Verschlußklammer (88) bzw. (90) nur in seinem der Herzstückspitze (10) abgewandten Endbereich (102) bzw. (104) das Rollenelement (48) bzw. (54) auf, das jedoch in zuvor beschriebener Weise mit dem Schieber (40) und der Laufbahn (42) bzw. Abschnitten dieser wechselwirkt und festgelegt wird. Insoweit wird auf die Beschreibung der Fig. 1, 2, und 5 verwiesen, wobei die Fig. 5 im eigentlichen Sinne eine Detaildarstellung der Fig. 3 darstellt.

Der Vorsprung (52) erstreckt sich entlang der Mittelachse (106) der Herzstückspitze (10). Dabei setzt sich die dem Rollenelement (96) zugewandte Fläche (108) des quaderförmigen Blocks (94) aus äußeren konkav verlaufenden Abschnitten (110) und (112) sowie einem mittleren den Vorsprung (52) bildenden plateauartigen Abschnitt zusammen.

Das Rollenelement (96) ist um eine Achse (114) drehbar, die parallel zur Längsachse der Herzstückspitze (10) verläuft und in einer zwischen den Flügelschienen (12) und (14) verlaufenden Symmetrieebene (116) liegt.

Die an dem plateauartigen Vorsprung (92) angrenzenden Bereiche der äußeren Abschnitte (108) und (110) weisen des weiteren Krümmungen auf, die in etwa gleich der Krümmung des Rollenelementes (96) ist. Hierdurch erfolgt ein rollendes Abgleiten der Fläche (108) des quaderförmigen Blocks (94) auf der Oberfläche des Rollenelementes (96), wodurch eine Verschleißreduzierung erfolgt.

Wird nun die Herzstückspitze (10) von der linken Endstellung, also von der an der Flügelschiene (12) anliegenden Stellung in die an der Flügelschiene (14) anliegenden Stellung verschoben, so werden einerseits die Verschlußklammern (58) und (90) in zuvor beschriebener Weise mittels des Schiebers (10) von links nach rechts bewegt, wobei durch das Wechselwirken des Rollenelementes (48) mit der Rampe (72) ein Anheben erfolgt, und andererseits rollt die Fläche (108) auf dem Rollenelement (96) derart ab, daß aufgrund des von der Herzstückspitze (10) weggerichteten Vorsprungs ein Anheben dieser erfolgt. Hierdurch wird sichergestellt, daß die Herzstückspitze (10) nicht auf nicht dargestellten Gleitstühlen verschoben wird, sondern beabstandet zu diesen von der linken in die rechte Endstellung bewegt wird.

Selbstverständlich ist es nicht erforderlich, daß ein Anheben der Herzstückspitze (10) zusätzlich durch die Klammern (88) und (90) untersützt wird. Vielmehr genügt allein die Konstruktion des quaderförmigen Blockes (94) mit dem Vorsprung (92) und dessen Wechselwirken mit dem Rollenelement (96), um den Bewegungsablauf "Anheben, zur Unterlage beabstandetes Bewegen und Absenken in der gewünschten Endstellung" sicherzustellen.

Die gleiche Wirkung ergibt sich selbstverständlich auch dann, wenn von der Herzstückspitze (10) mittelbar oder unmittelbar das Rollenelement ausgeht und diesem ein den Block (94) entsprechendes Element mit dem Vorsprung zugeordnet ist, der sich entlang der Symmetrieebene (160) erstreckt.

Den Fig. 6 bis 8 ist eine Wippe (118) zu entnehmen, mittels der die Herzstückspitze (10) von der einen Endstellung in die andere derart bewegt wird, daß nur in den Endstellungen ein Abstützen auf einem Gleitstuhl erfolgt, wohingegen während der Verschiebebewegung eine Beabstandung zu diesem sichergestellt ist.

In Fig. 6 befindet sich die Herzstückspitze (10) in der an der Flügelschiene (12) anliegenden Stellung, also der linken Endstellung, die den Fig. 1 und 4 entspricht. Dabei ruht die Herzstückspitze (10) mit ihrer Unterseite (120) auf einer Rolle (122), die von einem Balken (124) der um eine Achse (126) verschwenkbaren Wippe (118) ausgeht, und zwar vom der Flügelschiene (12) zugewandten Abschnitt.

Mit anderen Worten befindet sich die Berührungslinie bzw. -fläche (128) zwischen Unterseite (120) der Herzstückspitze (10) und Rollenelement (122) in der Auflageebene der zwischen der bzw. den Wippen (118) angeordneten Gleitstühle bzw. Abschnitte dieser.

Der Balken (124) weist ein in bezug auf die Drehachse (126) zu dem Rollenelement (128) symmetrisch angeordnetes zweites Rollenelement (130) auf, an dem die Herzstückspitze (10) bei an der Flügelschiene (12) verriegelter Endstellung mit ihrem der Flügelschiene (12) abgewandten Längsrand (132) anliegt.

Wird nun die Herzstückspitze (10) von der linken Endstellung in die rechte bewegt, so gleitet der Längsrand (132) entlang des Rollenelementes (130) und wird gleichzeitig angehoben. Hierdurch erfolgt eine sukzessive Beabstandung zu den außerhalb der Wippe (118) vorhandenen Gleitstühlen.

Durch das von der Herzstückspitze (10) auf die Wippe (118) einwirkende Gewicht erfolgt gleichzeitig ein Verschwenken der Wippe (118) im Uhrzeigersinn, wobei in der zwischen den Flügelschienen (12) und (14) verlaufenden Stellung (Fig. 7) der Balken (124) horizontal verläuft. In dieser Position stützt sich die Unterseite (120) der Herzstückspitze (10) auf beiden Rollenelementen (122) und (130) ab.

In der rechten Endstellung, also in der an der Flügelschiene (14) anliegenden Stellung ruht die Unterseite (120) allein auf dem Rollenelement (130), wohingegen der der Flügelschiene (14) abgewandte Längsrand (134) das Rollenelement (122), das angehoben ist, berührt.

Um sicherzustellen, daß die Herzstückspitze (10) im gewünschten Umfang angehoben, zur Unterlage beabstandet bewegt und sodann wieder abgesenkt wird, sind unter Berücksichtigung der der Fig. 9 zu entnehmenden Angaben folgende Beziehungen zu wählen:$\text{S = B - 2L + 2X}$ mit
- S =: Stellweg der Herzstückspitze (10),
- B =: Breite der Herzstückspitze (10),
- L =: Abstand Achse (126) der Wippe (118) zu der Achse (123) bzw. (131) des Rollenelementes (122) bzw. (130),
- X =: Abstand zwischen Längsrand (132) bzw. (134) und einer eine gedachte Verlängerung der Unterseite (120) der Herzstückspitze (10) schneidende, von der Achse (123) bzw. (131) ausgehenden Normalen,
- R =: Radius des Rollenelementes (122) bzw. (130)
- H =: Hubhöhe der Herzstückspitze (10).

Auch sei bemerkt, daß die das Anheben bzw. Absenken bewirkenden Lösungsmöglichkeiten, soweit die Verschlußklammern nicht betroffen sind, auch außerhalb der Verschlußfelder liegen können.

## Patentansprüche

1. Herzstückspitze (10), die mit ihrer Unterseite (120) zwischen Flügelschienen (12, 14) auf einer Unterlage wie Gleitstuhl beweglich angeordnet ist und bei an einer der Flügelschienen anliegender Stellung bzw. Endstellung vorzugsweise mittels zumindest einer von einem Verschlußteil (32, 34) geführt aufgenommenen Verschlußklammer (28, 30, 88, 90) verriegelbar ist,
**dadurch gekennzeichnet,**
daß die Herzstückspitze (10) in ihren an den Flügelschienen (12,14) anliegenden Stellungen auf der Unterlage abgestützt und zwischen den an den Flügelschienen (12, 14) anliegenden Stellungen beabstandet zu der Unterlage angeordnet ist.

2. Herzstückspitze nach Anspruch 1,
**dadurch gekennzeichnet,**
daß fußseitig von der Herzstückspitze (10) mittelbar oder unmittelbar ein Element (94) ausgeht, das einen sich entlang oder in etwa entlang der Mittelachse (106) der Herzstückspitze (10) erstreckenden Vorsprung (92) aufweist, und daß das Element mit einem Rollenelement (96) wechselwirkt, dessen Drehachse (114) in oder in etwa in einer zwischen den Flügelschienen (12, 14) verlaufenden Symmetrieebene (116) verläuft.

3. Herzstückspitze nach Anspruch 1 oder 2,
**dadurch gekennzeichnet,**
daß das vorzugsweise als quaderförmiger Block ausgebildete Element (94) rollenelementseitig eine Fläche (108) aufweist, die aus zwei äußeren konkav verlaufenden Abschnitten (110, 112) und einem vorzugsweise plateauartigen, den Vorsprung (92) bildenden mittleren Abschnitt zusammengesetzt ist.

4. Herzstückspitze nach Anspruch 3,
**dadurch gekennzeichnet,**
daß die Krümmungsradien der äußeren Abschnitte (110, 112) zumindest in dem Bereich, der an den mittleren Abschnitt (92) angrenzt, dem oder etwa dem Krümmungsradius des Rollenelementes (96) entsprechen.

5. Herzstückspitze nach zumindest einem der vorhergehenden Ansprüche,
**dadurch gekennzeichnet,**
daß ein eine auf oder in etwa auf der Mittelachse (106) der Herzstückspitze (10) liegende Achse aufweisendes Rollenelement von der Unterseite der Herzstückspitze ausgeht, das seinerseits mit einem in Richtung der Herzstückspitze sich erstreckenden Vorsprung aufweisenden Element wechselwirkt, wobei der Vorsprung in oder in etwa in einer zwischen den Flügelschienen verlaufenden Symmetrieebene (116) verläuft.

6. Herzstückspitze nach Anspruch 1,
**dadurch gekennzeichnet,**
daß unterhalb der Herzstückspitze (10) zumindest eine diese abstützende Wippe (118) angeordnet ist, deren Drehachse (126) in oder in etwa in einer zwischen den Flügelschienen (12, 14) verlaufenden Symmetrieebene (116) liegt.

7. Herzstückspitze nach zumindest einem der vorhergehenden Ansprüche,
**dadurch gekennzeichnet,**
daß bei zwei oder mehreren der Herzstückspitze (10) zugeordneten und gleiche Abmessungen aufweisenden Wippen deren Drehachsen in äquidistanten Abständen zueinander bzw. zu den innenliegenden Längsrändern der Herzstückspitze verlaufen, betrachtet in einer senkrecht zu den Drehachsen verlaufenden Ebene.

8. Herzstückspitze nach zumindest Anspruch 7,
**dadurch gekennzeichnet,**
daß die Wippe (118) einen Balken (124) mit symmetrisch zur Drehachse (126) angeordneten und mit der Herzstückspitzenunterseite (120) wechselwirkenden Rollen (122, 130) umfaßt.

9. Herzstückspitze nach zumindest einem der vorhergehenden Ansprüche,
**dadurch gekennzeichnet,**
daß die Hcrzstückspitze (10) bei an einer der Flügelschienen (12, 14) anliegender Stellung auf der der Flügelschiene (12) naheliegenden Rolle (122) aufliegt und mit ihrem der Flügelschiene abgewandten Längsrand (132) die andere Rolle (130) berührt.

10. Herzstückspitze nach zumindest Anspruch 9,
**dadurch gekennzeichnet,**
daß zwischen dem Abstand (L) zwischen der Drehachse (126) des Balkens (124) und der Achse (123, 131) der jeweiligen Rolle (122, 130), der Herzstückspitzenbreite (B), dem Stellweg (S) der Herzstückspitze (10) und dem Radius (R) der Rolle (122, 133) folgende Beziehungen bestehen:$\text{S = B - 2L + 2X}$ mit
X = dem Abstand zwischen dem Längsrand (132, 134) der Herzstückspitzenunterseite (120) und einer von der Achse (123, 131) der Rolle (122, 130) ausgehenden und eine gedachte Verlängerung der Unterseite (120) der Herzstückspitze (10) schneidenden Normalen,
H = Hubhöhe der Herzstückspitze (10).

11. Herzstückspitze nach zumindest Anspruch 1,
**dadurch gekennzeichnet,**
daß die Verschlußklammer (28, 30) vorzugsweise in Längsrichtung der Herzstückspitze (10) verschiebbar von einer mit der Herzstückspitze verbundenen Verschlußklammeraufnahme (20, 22) ausgeht, daß von der Verschlußklammer zumindest ein Rollenelement (48, 54) ausgeht, das von einem das Verschlußstück (32, 34) durchsetzenden, senkrecht oder in etwa senkrecht zur Herzstückspitzenlängsachse verschiebbaren Schiebeelement (40) erfaßbar ist, und daß das Rollenelement auf einer parallel oder in etwa parallel zur Verschieberichtung des Schiebeelementes verlaufenden Auflage (42) abstützbar ist, die ihrerseits ortsfest zum Verschlußstück angeordnet ist oder von diesem ausgeht.

12. Herzstückspitze nach zumindest einem der vorhergehenden Ansprüche,
**dadurch gekennzeichnet,**
daß bei verriegelter Herzstückspitze das Rollenelement (48) in einer von dem Schiebeelement (40) und der Auflage (42) zumindest bereichsweise begrenzten Aufnahme (80, 84) gehalten ist.

13. Herzstückspitze nach zumindest einem der vorhergehenden Ansprüche,
**dadurch gekennzeichnet,**
daß beim Verschieben der Herzstückspitze (10) von einer anliegenden Stellung in die andere anliegende Stellung das Rollenelement (48) von einem rampenförmigen Abschnitt (72) des Schiebeelementes (40) zum Anheben der Herzstückspitze von der Unterlage weg erfaßbar ist.

14. Herzstückspitze nach zumindest einem der vorhergehenden Ansprüche,
**dadurch gekennzeichnet,**
daß das Rollenelement (48, 54) von einem unterhalb von einer einer der Flügelschienen (12, 14) zugeordneten Verschlußschiene (36, 38) verlaufenden Schenkel (44, 46) der Verschlußklammer (28, 30, 98) ausgeht.

15. Herzstückspitze nach zumindest einem der vorhergehenden Ansprüche,
**dadurch gekennzeichnet,**
daß von dem Schenkel (44, 46) der Verschlußklammer (28, 30) zwei Rollenelemente (48, 50; 52, 54) ausgehen und daß jeweils ein Rollenelement im Endbereich des Schenkels angeordnet ist.

16. Herzstückspitze nach zumindest einem der vorhergehenden Ansprüche,
**dadurch gekennzeichnet,**
daß bei verriegelter Herzstückspitze (10) jedes der Rollenelemente (48, 50; 52, 54) in von Abschnitten des Schiebeelementes (40) und der Auflage (42) wie Laufbahn gebildeten Aufnahmen festgelegt ist.

17. Herzstückspitze nach zumindest einem der vorhergehenden Ansprüche,
**dadurch gekennzeichnet,**
daß der Herzstückspitze (10) zumindest ein mit deren Unterseite wechselwirkendes Rollenelement zugeordnet ist.

## Claims

1. A frog tip (10) that with its underside (120) is movably arranged between wing rails (12, 14) on a base such as a slide chair and is when in a position contacting the wing rails or in the end position lockable preferably by means of at least one locking clamp (28, 30, 88, 90) accommodated in guided manner in a locking piece (32, 34),
**wherein**
the frog tip (10) in its positions contacting the wing rails (12, 14) is supported on the base and arranged at a distance from the base between the positions contacting the wing rails (12, 14).

2. Frog tip according to Claim 1,
**wherein**
an element (94) extends indirectly or directly from the foot side of the frog tip (10) and has a projection (92) extending along or approximately along the central axis (106) of the frog tip (10), and wherein the element interacts with a roller element (96) whose rotation axis (114) runs inside or approximately inside a symmetry plane (116) running between the wing rails (12, 14).

3. Frog tip according to Claim 1 or Claim 2,
**wherein**
the element (94) preferably designed as a rectangular block has on the roller element side a surface (108) made up of two outer concave sections (110, 112) and a preferably plateau-like central section forming the projection (92).

4. Frog tip according to Claim 3,
**wherein**
the curvature radii of the outer sections (110, 112) correspond to or approximately to the curvature radius of the roller element (96) at least in that area adjoining the central section (92).

5. Frog tip according to at least one of the preceding claims,
**wherein**
a roller element having an axis on or approximately on the central axis (106) of the frog tip (10) extends from the underside of the frog tip and in turn interacts with an element having a projection extending in the direction of the frog tip, said projection running in or approximately in a symmetry plane running between the wing rails.

6. Frog tip according to Claim 1,
**wherein**
at least one rocker (118) supporting the frog tip (10) is arranged underneath the frog tip and whose rotation axis (126) is in or approximately in a symmetry plane (116) running between the wing rails (12, 14).

7. Frog tip according to at least one of the preceding claims,
**wherein**
with two or more rockers allocated to the frog tip (10) and having the same dimensions their rotation axes are equidistantly spaced to one another and to the inside longitudinal edges of the frog tip when viewed in a plane vertical to the rotation axes.

8. Frog tip according to at least Claim 7,
**wherein**
the rocker (118) comprises a beam (124) with rollers (122, 130) arranged symmetrically to the rotation axis (126) and interacting with the frog tip underside (120).

9. Frog tip according to at least one of the preceding claims,
**wherein**
the frog tip (10) in the position contacting one of the wing rails (12, 14) rests on the roller (122) close to the wing rail (12) and touches the other roller (130) with its longitudinal edge (132) facing away from the wing rail.

10. Frog tip according to at least Claim 9,
**wherein**
between the distance (L) between the rotation axis (126) of the beam (124) and the axes (123, 131) of the respective rollers (122, 130), the frog tip width (B), the setting path (S) of the frog tip (10) and the radius (R) of the rollers (122, 133), the following relationships apply:$\text{S = B - 2L + 2X}$ where
X = the distance between the longitudinal edges (132, 134) of the frog tip underside (120) and a normal extending from the axes (123, 131) of the rollers (122, 130) and intersecting an imaginary extension of the underside (120) of the frog tip (10),
H = lift height of frog tip (10).

11. Frog tip according to at least Claim 1,
**wherein**
the locking clamp (28, 30) extends movably preferably in the longitudinal direction of the frog tip (10) from a locking clamp receptacle (20, 22) connected to the frog tip, wherein at least one roller element (48, 54) extends from the locking clamp and is grippable by a sliding element (40) passing through the locking piece (32, 34) and movable vertically or approximately vertically to the frog tip longitudinal axis, and wherein the roller element is supportable on a support (42) running parallel or approximately parallel to the movement direction of the sliding element and in turn arranged stationary relative to the locking piece or extending therefrom.

12. Frog tip according to at least one of the preceding claims,
**wherein**
when the frog tip is locked the roller element (48) is held in a receptacle (80, 84) limited at least in some areas by the sliding element (40) and the support (42).

13. Frog tip according to at least one of the preceding claims,
**wherein**
during movement of the frog tip (10) from one contacting position into the other contacting position the roller element (48) is grippable by a ramp-shaped section (72) of the sliding element (40) for lifting the frog tip away from the base.

14. Frog tip according to at least one of the preceding claims,
**wherein**
the roller element (48, 54) extends from an arm (44, 46) of the locking clamp (28, 30, 98) running underneath a locking rail (36, 38) associated with one of the wing rails (12, 14).

15. Frog tip according to at least one of the preceding claims,
**wherein**
two roller elements (48, 52; 52, 54) extend from the arms (44, 46) of the locking clamp (28, 30) and wherein one roller element each is arranged in the end parts of the arms.

16. Frog tip according to at least one of the preceding claims,
**wherein**
when the frog tip (10) is locked each of the roller elements (48, 50; 52, 54) is fixed in mountings formed by sections of the sliding element (40) and the support (42).

17. Frog tip according to at least one of the preceding claims,
**wherein**
at least one roller element interacting with the underside of the frog tip (10) is allocated to said frog tip (10).

## Revendications

1. Pointe de coeur de croisement (10) montée mobile avec sa face inférieure (120) entre des pattes de lièvre (12, 14) sur un support tel qu'un patin et peut être verrouillée dans une position appliquée contre l'une des pattes de lièvre (ou position de fin de course), de préférence en étant reçue dans une chambre de fermeture (28, 30, 88, 90) en étant guidée par une pièce de fermeture (32, 34),
caractérisée en ce que
la pointe de coeur de croisement (10) s'appuie sur le support dans ses positions appliquées contre les pattes de lièvre (12, 14) en étant écartée par rapport au support entre les positions appliquées contre les pattes de lièvre (12, 14).

2. Pointe de coeur de croisement selon la revendication 1,
caractérisée en ce que
du côté du talon, un élément (94) part directement ou indirectement de la pointe de coeur de croisement (10), cet élément ayant une partie en saillie (92) qui s'étend le long ou sensiblement le long de l'axe médian (106) de la pointe (10) et
l'élément coopère en alternance avec un élément de galet (96) dont l'axe de rotation (114) passe dans ou sensiblement dans un plan de symétrie (116) passant entre les pattes de lièvre (12, 14).

3. Pointe de coeur de croisement selon la revendication 1 ou 2,
caractérisée en ce que
l'élément (94), réalisé de préférence sous la forme d'un bloc parallélépipédique, présente, du côté de l'élément de galet, une surface (108) composée de deux segments (110, 112) extérieurs concaves et d'un segment médian, de préférence en forme de plateau, qui constitue la partie en saillie (92).

4. Pointe de coeur de croisement selon la revendication 3,
caractérisée en ce que
les rayons de courbure des segments extérieurs (110, 112), au moins dans la zone adjacente au segment médian (92), correspondent sensiblement aux rayons de courbure de l'élément de galet (96).

5. Pointe de coeur de croisement selon au moins l'une des revendications précédentes,
caractérisée en ce qu'
un élément de galet ayant un axe situé sur ou sensiblement dans l'axe médian (106) de la pointe de coeur de croisement (10), part du côté inférieur de la pointe de cceur de croisement et coopère à son tour en alternance avec un élément ayant une partie en saillie s'étendant en direction de la pointe de cceur de croisement, la partie en saillie étant dans le plan de symétrie (116) ou sensiblement dans ce plan passant entre les pattes de lièvre.

6. Pointe de coeur de croisement selon la revendication 1,
caractérisée en ce qu'
en dessous de la pointe de coeur de croisement (10), il est prévu au moins une bascule d'appui (118) dont l'axe de rotation (126) se situe dans ou sensiblement dans le plan de symétrie (116) passant entre les pattes de lièvre (12, 14).

7. Pointe de coeur de croisement selon au moins l'une quelconque des revendications précédentes,
caractérisée en ce que
dans le cas de deux ou plusieurs pointes de coeur de croisement (10) et des bascules ayant les mêmes dimensions, leurs axes de rotation sont à des intervalles équidistants entre eux ou par rapport aux bords longitudinaux intérieurs des pointes de coeur de croisement lorsqu'on considère dans un plan perpendiculaire aux axes de rotation.

8. Pointe de coeur de croisement selon la revendication 7,
caractérisée en ce que
la bascule (118) comprend une poutre (124) montée symétriquement par rapport à l'axe de rotation (126) et ayant des galets (122, 130) coopérant en alternance avec le côté inférieur de la pointe de coeur de croisement (120).

9. Pointe de coeur de croisement selon l'une quelconque des revendications 1 à 8,
caractérisée en ce que
la pointe de coeur de croisement (10) s'appuie, dans une position appliquée contre l'une des pattes de lièvre (12, 14), sur le galet (122) le plus proche des pattes de lièvre (12) et touche avec son bord longitudinal (132), opposé aux pattes de lièvre, l'autre galet (130).

10. Pointe de coeur de croisement selon la revendication 9,
caractérisée en ce qu'
entre la distance (L) entre l'axe de rotation (126) de la poutre (124) et l'axe (123, 131) du galet respectif (122, 130), la largeur (B) de la pointe de coeur de croisement, la course de réglage (S) de la pointe (10) et le rayon (R) des galets (122, 133) on a les relations suivantes :$\text{S = B - 2L + 2X}$ avec
X = distance entre le bord longitudinal (132, 134) du côté inférieur (120) de la pointe de coeur de croisement et une normale partant de l'axe (123, 131) des galets (122, 130) et coupant un prolongement imaginaire du côté inférieur (120) de la pointe de coeur de croisement (10),
H = hauteur de la course de la pointe du coeur de croisement (10).

11. Pointe de coeur de croisement selon la revendication 1,
caractérisée en ce que
la pince de fermeture (28, 30) est de préférence coulissante dans la directicn longitudinale de la pointe de coeur de croisement (10), en partant d'un logement à pince (20, 22) relié à la pointe de coeur de croisement et au moins un élément à galet (48, 54) part de la pince de serrage qui est pris par un élément coulissant (40), traversant la pièce de fermeture (32, 34), et qui coulisse perpendiculairement ou sensiblement perpendiculairement à l'axe longitudinal de la pointe de coeur de croisement et
l'élément de galet s'appuie sur un support (42) parallèle ou sensiblement parallèle à la direction de coulissement de l'élément coulissant, cet appui étant prévu à son tcur fixe par rapport à la pièce de fermeture ou est relié à celle-ci.

12. Pointe de coeur de croisement selon l'une quelconque des revendications précédentes,
caractérisée en ce que
lorsque la pointe de coeur de croisement est verrouillée, l'élément de galet (48) est maintenu dans un logement (80, 84) limité au moins par zones par l'élément coulissant (40) et l'appui (42).

13. Pointe de coeur de croisement selon l'une quelconque des revendications précédentes,
caractérisée en ce que
lorsque la pointe de coeur de croisement (10) coulisse, d'une position appliquée dans l'autre position appliquée de l'élément de galet (48), il est pris par un segment en forme de rampe (72) de l'élément coulissant (40) pour soulever la pointe de coeur de croisement par rapport au support.

14. Pointe de coeur de croisement selon au moins l'une des revendications précédentes,
caractérisée en ce que
l'élément de galet (48, 54) part d'un élément (44, 46) de la pince de fermeture (28, 30, 98) associé au rail de fermeture (36, 38) et associé à l'une des pattes de lièvre (12, 14).

15. Pointe de coeur de croisement selon l'une des revendications précédentes,
caractérisée en ce que
deux éléments de galet (48, 50 ; 52, 54) partent de la branche (44, 46) de la chambre de fermeture (28, 30) et chaque fois un élément de galet est prévu dans la zone d'extrémité de la branche.

16. Pointe de coeur de croisement selon l'une quelconque des revendications précédentes,
caractérisée en ce que
lorsque la pointe de coeur de croisement (10) est verrouillée, chacun des éléments de galet (48, 50 ; 52, 54) est fixé dans des logements formés par des segments d'éléments coulissants (40) et des appuis (42) de même que le chemin de circulation.

17. Pointe de coeur de croisement selon l'une quelconque des revendications précédentes,
caractérisée en ce que
la pointe de coeur de croisement (10) coopère au moins avec un élément de galet à effet alterné, avec sa face inférieure.
